# EUROPÄISCHE PATENTSCHRIFT

(11) **EP 3 900 883 B1**
(45) Veröffentlichungstag und Bekanntmachung des Hinweises auf die Patenterteilung: **17.04.2024**
(21) Anmeldenummer: 21151642.2
(22) Anmeldetag: 14.01.2021
(51) Int. Cl.: B25F 5/00, B25B 23/147

(54) **ABSCHALTSCHRAUBERVORRICHTUNG**
SWITCHING SCREWDRIVER
DISPOSITIF DE VISSEUSE À DÉCLENCHEMENT

(30) Priorität: 17.02.2020 DE 102020201948
(43) Veröffentlichungstag der Anmeldung: 27.10.2021
(73) Patentinhaber: Robert Bosch GmbH, 70442 Stuttgart (DE)
(72) Erfinder: Schuele, Manfred, 74429 Sulzbach-Laufen (DE); Leupert, Markus, 71540 Murrhardt (DE); Horstmann, Stefan, 70771 Leinfelden-Echterdingen (DE)

(56) Entgegenhaltungen:
- EP-A2- 2 604 988
- DE-A1-102016 223 895

## Beschreibung

### Stand der Technik

Es ist bereits eine Abschaltschraubervorrichtung mit zumindest einer Steuer- und/oder Regeleinheit vorgeschlagen worden, welche in zumindest einem Schraubbetriebszustand zumindest ein Schraubprogramm mit wenigstens einem Schraubprogrammschritt zur Ansteuerung eines Werkzeugs durchführt.

Aus der DE 10 2016 223895 A1 ist ein Verfahren zur Überprüfung eines Arbeitsgerätes mit wenigstens einer Komponente zur Durchführung und/oder Überwachung eines Arbeitsprozesses und einer Steuereinheit, mittels welcher die wenigstens eine Komponente ansteuerbar ist, bekannt. Das Dokument DE 10 2016 223895 A1 offenbart eine Abschaltschraubervorrichtung gemäß dem Oberbegriff des Patentanspruchs 1.

In der EP 2 604 988 A2 wird eine Handwerkzeugmaschine mit einem Gehäuse, mit einem in dem Gehäuse angeordneten Motor, mit einem in dem Gehäuse angeordneten und mit dem Motor gekoppelten Getriebe und mit einer Steuereinheit offenbart, wobei die Steuereinheit dazu ausgebildet ist, eine Energiezufuhr aus einer Energiequelle an den Motor zu überwachen.

### Offenbarung der Erfindung

Die Erfindung stellt eine Abschaltschraubervorrichtung gemäß dem Patentanspruch 1 bereit. Die Abschaltschraubervorrichtung weist zumindest eine Steuer- und/oder Regeleinheit auf, welche in zumindest einem Schraubbetriebszustand zumindest ein Schraubprogramm mit wenigstens einem Schraubprogramm-schritt zur Ansteuerung eines Werkzeugs durchführt.

Es wird vorgeschlagen, dass die Steuer- und/oder Regeleinheit in zumindest einem Prüfbetriebszustand zumindest ein Prüfablaufprogramm durchführt.

Ein Abschaltschrauber ist insbesondere zum Einsatz in industriellen Montagen, beispielsweise von Bauteilen und/oder Gehäusen und/oder Geräten, welche insbesondere eine hohe Wiederholgenauigkeit erfordern, vorgesehen. Der Abschalt-schrauber weist daher vorzugsweise eine hohe Wiederholgenauigkeit, und zwar insbesondere hinsichtlich eines zu erreichenden Drehmoments, auf. Vorzugsweise ist der Abschaltschrauber hinsichtlich des durchzuführenden Montageschritts einstellbar ausgebildet.

Die Abschaltschraubervorrichtung kann beispielsweise als ein, insbesondere funktionstüchtiger, Bestandteil, insbesondere eine Konstruktions- und/oder Funktionskomponente, des Abschaltschraubers ausgebildet sein. Denkbar wäre alternativ, dass die Abschaltschraubervorrichtung den gesamten Abschaltschrauber umfasst.

Die Abschaltschraubervorrichtung weist eine Steuer- und/oder Regeleinheit auf, welche dazu vorgesehen ist, in zumindest einem Schraubbetriebszustand zumindest ein Schraubprogramm mit wenigstens einem Schraubprogrammschritt zur Ansteuerung eines Werkzeugs durchzuführen. Die "Steuer- und/oder Regeleinheit" kann vorteilhaft als eine Einheit mit zumindest einer Steuerelektronik ausgebildet sein. Die "Steuerelektronik" kann beispielsweise als eine Einheit mit einer Prozessoreinheit und mit einer Speichereinheit sowie mit einem in der Speichereinheit gespeicherten Betriebsprogramm ausgebildet sein. Vorzugsweise ist das Werkzeug dazu vorgesehen, Befestigungselemente wie beispielsweise Schrauben in Werkstoffe hinein- und/oder herauszuschrauben, die Befestigungselemente festzuziehen und/oder zu lösen und/oder gegen ein Mitdrehen zu blockieren. Vorzugsweise ist das Werkzeug als ein Bit oder alternativ als eine Nuss ausgebildet und vorteilhaft austauschbar und/oder auswechselbar.

Der Schraubbetriebszustand unterscheidet sich von anderen Betriebszuständen insbesondere dadurch, dass die Abschaltschraubervorrichtung in dem Schraubbetriebszustand ein speziell für einen vorzunehmenden Montageschritt ausgelegtes Schraubprogramm durchführt. Vorzugsweise existiert eine Vielzahl von möglichen Schraubbetriebszuständen, welche sich insbesondere zumindest hinsichtlich des in dem Schraubbetriebszustand durchzuführenden Schraubprogramms unterscheiden. Vorzugsweise ist jeweils genau ein Schraubprogramm für genau einen Montageschritt vorgesehen.

Vorzugsweise ist das Schraubprogramm als eine, insbesondere sequenziell ablaufende, Abfolge von Schraubprogrammschritten ausgebildet. Das Schraubprogramm kann somit eine Vielzahl von Parametern umfassen, und zwar insbesondere hinsichtlich der Ansteuerung des Werkzeugs. Beispielsweise könnte das Schraubprogramm zumindest einen Schraubprogrammschritt umfassen. Vorteilhaft umfasst das Schraubprogramm zumindest zwei Schraubprogrammschritte, besonders vorteilhaft zumindest drei Schraubprogrammschritte, vorzugsweise zumindest vier Schraubprogrammschritte und besonders bevorzugt zumindest fünf Schraubprogrammschritte.

Vorzugsweise ist der wenigstens eine Schraubprogrammschritt als ein Abschaltprogrammschritt ausgebildet. Insbesondere steuert die Steuer- und/oder Regeleinheit in dem Abschaltprogrammschritt das Werkzeug mit einer geringen Drehzahl an. Beispielsweise beträgt die Drehzahl in dem Abschaltprogrammschritt höchstens 400 U / min, vorteilhaft höchstens 300 U / min, besonders vorteilhaft höchstens 200 U / min, vorzugsweise höchstens 100 U / min und besonders bevorzugt höchstens 50 U / min. Vorteilhaft erzielt die Abschaltschraubervorrichtung, insbesondere aufgrund der reduzierten Drehzahl, eine maximale Wiederholgenauigkeit, und zwar insbesondere hinsichtlich eines zu erreichenden Drehmoments. Vorteilhaft ist die Wiederholgenauigkeit, und zwar insbesondere hinsichtlich des zu erreichenden Drehmoments, in dem Abschaltprogrammschritt derart genau, dass eine Abweichung von einem vorgegebenen Drehmoment beispielsweise weniger als 5 %, vorteilhaft weniger als 2 %, besonders vorteilhaft weniger als 1 %, vorzugsweise weniger als 0,5 % und besonders bevorzugt weniger als 0,1 % des vorgegebenen Drehmoments beträgt.

Beispielsweise könnte das Schraubprogramm alternativ oder zusätzlich zumindest einen als ein Einfädelprogrammschritt ausgebildeten Schraubprogrammschritt umfassen. Insbesondere steuert die Steuer- und/oder Regeleinheit in dem Einfädelprogrammschritt das Werkzeug linksdrehend an. Beispielsweise könnte das Schraubprogramm alternativ oder zusätzlich zumindest einen als ein Schnelleindrehprogrammschritt ausgebildeten Schraubprogrammschritt umfassen. Insbesondere steuert die Steuer- und/oder Regeleinheit in dem Abschaltprogrammschritt das Werkzeug mit einer hohen Drehzahl an. Beispielsweise beträgt die Drehzahl in dem Schnelleindrehprogrammschritt mindestens 400 U / min, vorteilhaft mindestens 500 U / min, besonders vorteilhaft mindestens 600 U / min, vorzugsweise mindestens 800 U / min und besonders bevorzugt mindestens 1000 U / min. Vorteilhaft erzielt die Abschaltschraubervorrichtung, insbesondere aufgrund der hohen Drehzahl, eine hohe Schraubgeschwindigkeit.

Beispielsweise könnte das Schraubprogramm alternativ oder zusätzlich zumindest einen als ein Löseprogrammschritt ausgebildeten Schraubprogrammschritt umfassen. Vorteilhaft steuert die Steuer- und/oder Regeleinheit in dem Löseprogrammschritt das Werkzeug um eine bestimmte Anzahl Umdrehungen und/oder um einen bestimmten Drehwinkel linksdrehend an. Beispielsweise könnte damit, insbesondere nach dem Abschaltprogrammschritt, eine Schraube zumindest teilweise wieder gelöst werden, beispielsweise um eine anschließende Feinausrichtung zu ermöglichen und/oder um mittels eines anschließenden erneuten Festdrehens Setzeffekte der Schraubverbindung zu vermeiden.

Die Abschaltschraubervorrichtung ist zusätzlich in zumindest einem Prüfbetriebszustand betreibbar. In dem Prüfbetriebszustand führt die Steuer- und/oder Regeleinheit zumindest ein Prüfablaufprogramm durch, mittels welchem zumindest ein Parameter, vorzugsweise zumindest ein Schraubprogrammschritt prüfbar, ist. Vorteilhaft enthält das Prüfablaufprogramm zumindest einen Programmschritt, welcher insbesondere dem zumindest einen Schraubprogrammschritt entsprechen kann. Besonders vorteilhaft unterscheidet sich das Prüfablaufprogramm von dem Schraubprogramm insbesondere zumindest hinsichtlich eines durchzuführenden Programmschritts. Beispielsweise wäre denkbar, dass sich das Prüfablaufprogramm von dem Schraubprogramm hinsichtlich aller Programmschritte unterscheidet.

Unter "vorgesehen" soll speziell programmiert, ausgelegt und/oder ausgestattet verstanden werden. Darunter, dass ein Objekt zu einer bestimmten Funktion vorgesehen ist, soll verstanden werden, dass das Objekt diese bestimmte Funktion in zumindest einem Anwendungs- und/oder Betriebszustand erfüllt und/oder ausführt.

Durch die erfindungsgemäße Ausgestaltung der Abschaltschraubervorrichtung kann vorteilhaft eine Abschaltschraubervorrichtung mit verbesserten Eigenschaften hinsichtlich einer Prüfbarkeit bereitgestellt werden. Insbesondere kann ein Benutzer, welcher die Abschaltschraubervorrichtung prüft, die Abschaltschraubervorrichtung, insbesondere auf eine komfortable Art und Weise, in einen dedizierten Prüfbetriebszustand versetzen. Insbesondere kann dadurch eine schnelle Deaktivierung von nicht zu prüfenden Schraubprogrammschritten vorgenommen werden, was insbesondere eine hohe Effizienz und/oder einen hohen Komfort zur Folge hat. Insbesondere kann eine Prüfung der Abschaltschraubervorrichtung in dem Prüfbetriebszustand vorteilhaft zeiteffizienter erfolgen. Beispielsweise kann die Abschaltschraubervorrichtung dadurch insbesondere in einer laufenden Produktion geprüft werden, das heißt, eine Produktion muss für die Prüfung der Abschaltschraubervorrichtung nicht unterbrochen werden. Somit können durch die erfindungsgemäße Ausgestaltung der Abschaltschraubervorrichtung zudem verbesserte Effizienzeigenschaften, insbesondere hinsichtlich einer Prüfung der Abschaltschraubervorrichtung in einer laufenden Produktion, bereitgestellt werden. Des Weiteren kann durch die erfindungsgemäße Ausgestaltung insbesondere ein Fehlerpotential reduziert werden, da die Abschaltschraubervorrichtung zwei getrennt voneinander betreibbare Betriebszustände aufweist.

Ferner wird vorgeschlagen, dass die Steuer- und/oder Regeleinheit in dem Prüfbetriebszustand das Werkzeug bezüglich zu prüfender Parameter des Schraubbetriebszustands ansteuert. Durch eine derartige Ausgestaltung können verbesserte Eigenschaften hinsichtlich der Prüfung der Abschaltschraubervorrichtung erzielt werden. Zudem können verbesserte Eigenschaften hinsichtlich einer Effizienz, insbesondere hinsichtlich der Prüfung der Abschaltschraubervorrichtung, erzielt werden. Denkbar wäre, dass die Steuer- und/oder Regeleinheit in dem Prüfbetriebszustand das Werkzeug bezüglich eines prüfenden Parameters des Schraubbetriebszustands ansteuert. Vorteilhaft steuert die Steuer- und/oder Regeleinheit in dem Prüfbetriebszustand das Werkzeug bezüglich mehrerer zu prüfende Parameter des Schraubbetriebszustands an. Vorzugsweise steuert die Steuer- und/oder Regeleinheit in dem Prüfbetriebszustand das Werkzeug ausschließlich bezüglich zu prüfender Parameter des Schraubbetriebszustands an. Beispielsweise könnte zumindest einer der zu prüfenden Parameter als eine Drehzahl ausgebildet sein. Alternativ oder zusätzlich könnte zumindest einer der zu prüfenden Parameter als eine Zeitdauer ausgebildet sein. Alternativ oder zusätzlich könnte zumindest einer der zu prüfenden Parameter als eine Winkelgeschwindigkeit ausgebildet sein. Alternativ oder zusätzlich könnte zumindest einer der zu prüfenden Parameter als ein Winkel ausgebildet sein. Alternativ oder zusätzlich könnte zumindest einer der zu prüfenden Parameter als eine Anzahl von Umdrehungen ausgebildet sein. Vorzugsweise ist zumindest einer der zu prüfenden Parameter als ein Drehmoment, und zwar insbesondere als ein Abschaltdrehmoment, ausgebildet. Das Abschaltdrehmoment ist beispielsweise ein Drehmoment, bei dem die Abschaltschraubervorrichtung einen Schraubvorgang beendet, d.h. ein definiertes Drehmoment, bei welchem, bspw. eine Schraube, richtig eingeschraubt worden ist.

Des Weiteren wird vorgeschlagen, dass das Prüfablaufprogramm den wenigstens einen Schraubprogrammschritt enthält. Vorteilhaft enthält das Prüfablaufprogramm den wenigstens einen Schraubprogrammschritt, welcher vorzugsweise als der Abschaltprogrammschritt ausgebildet ist. Hierdurch kann insbesondere eine besonders effiziente Prüfung, und zwar insbesondere des jeweils relevanten Schraubprogrammschritts, vorgenommen werden. Insbesondere kann dadurch auf eine einfache Art und Weise zumindest ein relevanter Parameter geprüft werden. Vorzugsweise enthält das Prüfablaufprogramm lediglich den wenigstens einen Schraubprogrammschritt, welcher vorzugsweise als der Abschaltprogrammschritt ausgebildet ist. Das bedeutet, dass in dem Prüfbetriebszustand vorteilhaft alle Schraubprogrammschritte des Schraubprogramms mit Ausnahme des wenigstens einen Schraubprogrammschritts, welcher vorzugsweise als Abschaltprogrammschritt ausgebildet ist, deaktiviert sind.

Zudem wird vorgeschlagen, dass die Abschaltschraubervorrichtung eine Schnittstelle zum Einstellen des Prüfbetriebszustands aufweist. Durch eine derartige Ausgestaltung kann der Prüfbetriebszustand auf eine besonders einfache Art und Weise eingestellt werden. Ferner kann hierdurch eine Abschaltschraubervorrichtung mit verbesserten Eigenschaften hinsichtlich einer effizienten Prüfbarkeit bereitgestellt werden. Denkbar wäre beispielsweise, dass das Einstellen des Prüfbetriebszustands mittels der Schnittstelle ein Aktivieren des Prüfbetriebszustands umfasst. Alternativ oder zusätzlich wäre denkbar, dass das Einstellen des Prüfbetriebszustands mittels der Schnittstelle ein Parametrisieren des Prüfbetriebszustands umfasst.

Ferner wird vorgeschlagen, dass der Prüfbetriebszustand über die Schnittstelle programmierbar ist. Durch eine derartige Ausgestaltung kann insbesondere eine hohe Flexibilität, und zwar insbesondere hinsichtlich des Prüfbetriebszustands, erreicht werden. Ferner können durch eine derartige Ausgestaltung vorteilhafte Eigenschaften hinsichtlich einer effizienten, insbesondere schnellen, Programmierung der Abschaltschraubervorrichtung, insbesondere des Prüfbetriebszustands der Abschaltschraubervorrichtung, erreicht werden. Denkbar wäre beispielsweise eine Programmierung des Prüfbetriebszustands hinsichtlich des in dem Prüfbetriebszustand durchzuführenden Prüfablaufprogramms. Vorzugsweise ist über die Schnittstelle das Prüfablaufprogramm des Prüfbetriebszustands hinsichtlich des in dem Prüfablaufprogramm enthaltenen Schraubprogrammschritts programmierbar. Beispielsweise könnte ein in dem Prüfablaufprogramm enthaltener Schraubprogrammschritt über die Schnittstelle auswählbar sein. Zudem wäre beispielsweise denkbar, dass über die Schnittstelle zumindest einer der zu prüfenden Parameter festlegbar ist. Alternativ oder zusätzlich wäre denkbar, dass über die Schnittstelle festlegbar ist, dass die Abschaltschraubervorrichtung in dem Prüfbetriebszustand in einem Auslieferzustand und/oder in einem anderen, insbesondere standardisierten, Zustand zu betreiben ist.

Des Weiteren wird vorgeschlagen, dass der Prüfbetriebszustand durch einen Benutzer mittels der Schnittstelle aktivierbar ist. Durch eine derartige Ausgestaltung kann die Abschaltschraubervorrichtung insbesondere auf eine einfache Art und Weise in den Prüfbetriebszustand versetzt werden. Somit können durch eine derartige Ausgestaltung mit einfachen Mitteln und insbesondere auf eine schnelle Art und Weise alle nicht zu prüfenden Schraubprogrammschritte deaktiviert werden, was eine Prüfung der Abschaltschraubervorrichtung wesentlich effizienter ermöglicht. Beispielsweise wäre denkbar, dass der Prüfbetriebszustand alternativ oder zusätzlich durch einen Benutzer mittels der Schnittstelle deaktivierbar ist. Alternativ könnte der Prüfbetriebszustand nach Beenden des Prüfablaufprogramms automatisch deaktivierbar sein.

Ferner wird vorgeschlagen, dass die Schnittstelle eine Kommunikationseinheit umfasst, wobei der Prüfbetriebszustand bei einer Herstellung einer Kommunikationsverbindung mit einer externen Einheit aktivierbar ist. Hierdurch kann insbesondere eine Effizienz der Abschaltschraubervorrichtung, insbesondere hinsichtlich einer Prüfung, verbessert werden. Insbesondere ist durch eine derartige Ausgestaltung ein besonders schneller und somit effizienter Prüfprozess der Abschaltschraubervorrichtung möglich. Vorzugsweise ist die Kommunikationseinheit dazu vorgesehen, die Kommunikationsverbindung herzustellen. Die Kommunikationsverbindung ist vorteilhaft als eine Verbindung ausgebildet, mittels welcher die Kommunikationseinheit mit der externen Einheit datentechnisch verbunden ist oder wird, und wodurch die Kommunikationseinheit mit der externen Einheit datentechnisch kommunizieren kann, das heißt insbesondere Daten- und/oder Steuersignale ausgetauscht werden können. Beispielsweise könnte die Kommunikationseinheit dazu vorgesehen sein, eine kabelgebundene Kommunikationsverbindung herzustellen. Beispielsweise könnte die Kommunikationseinheit zur Herstellung der kabelgebundenen Kommunikationsverbindung eine USB-Schnittstelle umfassen. Alternativ oder zusätzlich könnte die Kommunikationseinheit zur Herstellung der kabelgebundenen Kommunikationsverbindung eine Netzwerk-Schnittstelle, beispielsweise in Form einer Ethernet-Schnittstelle, umfassen. Außerdem wäre denkbar, dass die Kommunikationseinheit dazu vorgesehen sein könnte, eine kabellose Kommunikationsverbindung herzustellen. Beispielsweise könnte die Kommunikationseinheit zur Herstellung der kabellosen Kommunikationsverbindung eine Funkschnittstelle und/oder eine induktive Schnittstelle umfassen. Vorzugsweise führt die Herstellung der Kommunikationsverbindung mit der externen Einheit zu einer automatischen Aktivierung des Prüfbetriebszustands. Alternativ wäre denkbar, dass die Aktivierung des Prüfbetriebszustands zusätzlich durch den Benutzer bestätigt werden muss, wobei beispielsweise ein Knopfdruck oder Ähnliches denkbar wäre. Vorzugsweise ist die externe Einheit als ein USB-Gerät ausgebildet. Denkbar wäre beispielsweise ein als ein USB-Stick und/oder als ein USB-Dongle ausgebildetes USB-Gerät. Alternativ oder zusätzlich könnte die externe Einheit als eine kabellos verbindbare Einheit, wie beispielsweise ein RFID-Tag, ein Mobilfunk-Router, ein WLAN-Router und/oder ein Bluetooth-Gerät ausgebildet sein. Vorzugsweise ist mittels der externen Einheit bei einer hergestellten Kommunikationsverbindung zwischen der externen Einheit und der Kommunikationseinheit das Prüfablaufprogramm von der externen Einheit an die Kommunikationseinheit und/oder vorteilhaft an die Steuer- und/oder Regeleinheit übertragbar. Eine weitere denkbare Ausgestaltung ist beispielsweise eine RFID-Einheit, welche Teil der Abschaltschraubervorrichtung ist und/oder welche beispielsweise als ein Zubehör an der Abschaltschraubervorrichtung angebracht werden kann. Die RFID-Einheit könnte das Prüfablaufprogramm enthalten, wobei bei Aktivierung der RFID-Einheit mittels einer, mit der RFID-Einheit kommunizierenden, Einheit, das Prüfablaufprogramm an die Steuer- und/oder Regeleinheit übertragen wird. Vorzugsweise stellt die Abschaltschraubervorrichtung nach einem Trennen der Kommunikationsverbindung automatisch den Schraubbetriebszustand her.

Des Weiteren wird vorgeschlagen, dass eine Übertragung des Prüfablaufprogramms von der externen Einheit an die Steuer- und/oder Regeleinheit bei hergestellter Kommunikationsverbindung automatisch startet. Hierdurch kann insbesondere eine hohe Effizienz erzielt werden. Insbesondere kann, und zwar insbesondere falls mehrere Abschaltschraubervorrichtungen mittels der gleichen externen Einheit geprüft werden, sichergestellt werden, dass alle Abschaltschraubervorrichtungen in dem Prüfbetriebszustand das gleiche Prüfablaufprogramm durchführen. Vorteilhaft wird die Abschaltschraubervorrichtung, bei hergestellter Kommunikationsverbindung, automatisch in den Prüfbetriebszustand versetzt.

Zudem wird vorgeschlagen, dass die Schnittstelle eine Bedienerkennungseinheit aufweist, welche zumindest eine Bedienhandlung eines Bedieners erkennt, wobei basierend auf der zumindest einen Bedienhandlung der Prüfbetriebszustand aktivierbar ist. Beispielsweise könnte die Bedienhandlung zumindest eine Benutzeraktion umfassen. Vorzugsweise umfasst die Bedienhandlung eine Kombination von vorteilhaft zumindest zwei Benutzeraktionen, besonders vorteilhaft zumindest drei Benutzeraktionen, vorzugsweise zumindest vier Benutzeraktionen und besonders bevorzugt zumindest fünf Benutzeraktionen. Beispielsweise könnte zumindest eine Bedienhandlung eine Betätigung eines Rechts-/Links-Schiebers der Abschaltschraubervorrichtung umfassen. Alternativ oder zusätzlich könnte zumindest eine Bedienhandlung eine Betätigung eines Ein-/Aus-Schalters der Abschaltschraubervorrichtung umfassen. Alternativ oder zusätzlich könnte zumindest eine Bedienhandlung ein Einstecken eines Akkus der Abschaltschraubervorrichtung umfassen. Alternativ oder zusätzlich könnte zumindest eine Bedienhandlung ein Ausstecken eines Akkus der Abschaltschraubervorrichtung umfassen. Hierdurch kann insbesondere eine besonders effiziente Aktivierung des Prüfbetriebszustands erfolgen, d.h. der Prüfbetriebszustand kann insbesondere besonders schnell aktiviert werden.

In einem weiteren Aspekt der Erfindung, welcher insbesondere sowohl eigenständig als auch in Kombination mit den übrigen Aspekten der Erfindung betrachtet werden kann, wird vorgeschlagen, dass der Schraubprogrammschritt mit zumindest einem Betriebsparameter betreibbar ist, welcher höher ist als ein Nennbetriebsparameter, bei welchem zumindest ein weiterer Betriebsparameter deterministisch kontrollierbar ist. Hierdurch kann eine besonders hohe Effizienz, insbesondere hinsichtlich einer durchzuführenden Montage, erzielt werden. Vorzugsweise ist der weitere Betriebsparameter, beispielsweise das zu erreichende Drehmoment, deterministisch kontrollierbar, wenn eine Abweichung von einem vorgegebenen Betriebsparameter beispielsweise wiederholt weniger als 5 %, vorteilhaft weniger als 2 %, besonders vorteilhaft weniger als 1 %, vorzugsweise weniger als 0,5 % und besonders bevorzugt weniger als 0,1 % des vorgegebenen Betriebsparameters beträgt. Vorzugsweise ist der Nennbetriebsparameter ein maximaler Parameter, bei welchem die Abschaltschraubervorrichtung, beispielsweise in dem als Abschaltprogrammschritt ausgebildeten Schraubprogrammschritt, drehmomentgenau abschalten kann, d.h. in dem die Abschaltschraubervorrichtung die maximale Wiederholgenauigkeit erreichen kann.

Ferner wird vorgeschlagen, dass der Betriebsparameter als eine Drehzahl ausgebildet ist. Hierdurch kann, insbesondere in dem Schraubprogrammschritt, eine besonders hohe Schraubgeschwindigkeit erzielt werden. Es wäre denkbar, dass der Schraubprogrammschritt mit zumindest einer Drehzahl betreibbar ist, welche beispielsweise zumindest 5 %, vorteilhaft zumindest 10 %, besonders vorteilhaft zumindest 15 %, vorzugsweise zumindest 25 % und besonders bevorzugt zumindest 40 % höher ist als die Nenndrehzahl. Außerdem wäre denkbar, dass der Schraubprogrammschritt mit einer, insbesondere bedingt durch die durch einen Akku bereitstellbare elektrische Leistung, maximal möglichen Drehzahl betreibbar ist. Beispielsweise wäre denkbar, dass die Abschaltschraubervorrichtung eine Drehmomentabschalteinheit aufweist, welche dazu vorgesehen ist, in Abhängigkeit des zu erreichenden Drehmoments, beispielsweise einen Schraubprogrammschritt, abzuschalten, wobei die Drehmomentabschalteinheit in Abhängigkeit einer Drehzahl eine Verschraubung als "zufriedenstellend" oder "nicht zufriedenstellend" einordnet. Insbesondere ordnet die Drehmomentabschalteinheit alle Verschraubungen, welche in dem Schraubprogrammschritt beendet worden sind, welcher mit dem Betriebsparameter betrieben worden ist, welcher höher ist als ein Nennbetriebsparameter, ausschließlich als "nicht zufriedenstellend" ein. Insbesondere ist die Abschaltschraubervorrichtung in einem Auslieferzustand derart konfiguriert, dass die Drehzahl geringer ist als die Nenndrehzahl.

Des Weiteren wird vorgeschlagen, dass die Steuer- und/oder Regeleinheit nach dem Schraubprogrammschritt einen weiteren Schraubprogrammschritt durchführt, bei welchem der Betriebsparameter höchstens dem Nennbetriebsparameter entspricht. Insbesondere kann hierdurch eine besondere hohe Wiederholgenauigkeit gewährleistet werden. Beispielsweise kann ein Nutzer im Rahmen der Konfiguration der Abschaltschraubervorrichtung auswählen, welcher der Schraubprogrammschritte mit der erhöhten Drehzahl betrieben werden soll. Beispielsweise ist der Schraubprogrammschritt, welcher mit der erhöhten Drehzahl betrieben wird, der Schnelleindrehprogrammschritt. Vorzugsweise ist ein darauffolgender Schraubprogrammschritt als die Abschaltschraubstufe ausgebildet und vorteilhaft höchstens mit dem Nennbetriebsparameter betreibbar.

Zudem wird ein Abschaltschraubersystem mit zumindest einer Abschaltschraubervorrichtung und mit der externen Einheit vorgeschlagen. Hierdurch können insbesondere besonders effiziente Prüfprozesse ermöglicht werden.

Des Weiteren wird ein Verfahren zur Steuerung der Abschaltschraubervorrichtung vorgeschlagen. Hierdurch kann eine Abschaltschraubervorrichtung mit verbesserten Eigenschaften hinsichtlich einer Effizienz erzielt werden.

Die erfindungsgemäße Abschaltschraubervorrichtung soll hierbei nicht auf die oben beschriebene Anwendung und Ausführungsform beschränkt sein. Insbesondere kann die erfindungsgemäße Abschaltschraubervorrichtung zu einer Erfüllung einer hierin beschriebenen Funktionsweise eine von einer hierin genannten Anzahl von einzelnen Elementen, Bauteilen und Einheiten sowie Verfahrensschritten abweichende Anzahl aufweisen. Zudem sollen bei den in dieser Offenbarung angegebenen Wertebereichen auch innerhalb der genannten Grenzen liegende Werte als offenbart und als beliebig einsetzbar gelten.

### Zeichnung

Weitere Vorteile ergeben sich aus der folgenden Zeichnungsbeschreibung. In den Zeichnungen ist ein Ausführungsbeispiel der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: Einen Abschaltschrauber mit einer Abschaltschraubervorrichtung mit einer Steuer- und/oder Regeleinheit in einer vereinfachten Darstellung,
- Fig. 2: einen Teil der Abschaltschraubervorrichtung mit einer Schnittstelle in einer perspektivischen Darstellung und
- Fig. 3: eine schematische Darstellung eines Schraubbetriebsprogramms und eines Prüfbetriebsprogramms anhand eines Flussdiagramms.

### Beschreibung des Ausführungsbeispiels

Figur 1 zeigt eine als ein Abschaltschrauber 38 ausgebildete Werkzeugmaschine. Die Werkzeugmaschine weist im gezeigten Beispiel eine Abschaltschraubervorrichtung 10 auf. Insbesondere ist in Figur 1 ein Abschaltschraubersystem 12 dargestellt, welches den Abschaltschrauber 38 und eine externen Einheit 34 umfasst.

Die Abschaltschraubervorrichtung 10 weist eine Steuer- und/oder Regeleinheit 14 auf. Die Steuer- und/oder Regeleinheit 14 ist dazu vorgesehen, in zumindest einem Schraubbetriebszustand 16 zumindest ein Schraubprogramm 18 mit wenigstens einem Schraubprogrammschritt 20 zur Ansteuerung eines Werkzeugs 22 durchzuführen (vgl. Figuren 1 bis 3). Die Steuer- und/oder Regeleinheit 14 ist zudem dazu vorgesehen, in zumindest einem Prüfbetriebszustand 24 zumindest ein Prüfablaufprogramm 26 durchzuführen. Das Prüfablaufprogramm 26 enthält lediglich den wenigstens einen Schraubprogrammschritt 20.

Die Steuer- und/oder Regeleinheit 14 ist dazu vorgesehen, in dem Prüfbetriebszustand 24 das Werkzeug 22 bezüglich zu prüfender Parameter des Schraubbetriebszustands 16 anzusteuern. Die Abschaltschraubervorrichtung 10 weist eine Schnittstelle 28 zum Einstellen des Prüfbetriebszustands 24 auf. Mittels der Schnittstelle 28 ist der Prüfbetriebszustand 24 über die Schnittstelle 28 programmierbar. Zudem ist der Prüfbetriebszustand 24 durch einen Benutzer mittels der Schnittstelle 28 aktivierbar.

Und zwar umfasst die Schnittstelle 28 in dem dargestellten Beispiel eine Kommunikationseinheit 30. Insbesondere ist die Abschaltschraubervorrichtung 10 im gezeigten Beispiel derart ausgebildet, dass der Prüfbetriebszustand 24 bei einer Herstellung einer Kommunikationsverbindung 32 der Kommunikationseinheit 30 mit der externen Einheit 34 automatisch aktiviert ist. Die Kommunikationsverbindung 32 ist in dem gezeigten Beispiel als eine kabelgebundene, und zwar insbesondere als eine mittels USB-Stecker 48 herstellbare USB-Verbindung, ausgebildet. Bei hergestellter Kommunikationsverbindung 32 startet eine Übertragung des Prüfablaufprogramms 26 von der externen Einheit 34 an die Steuer- und/oder Regeleinheit 14 automatisch. Zudem weist die Kommunikationseinheit 30 in dem hier dargestellten Beispiel eine Funkeinheit 50 zur Herstellung der Kommunikationsverbindung 32 auf.

Die Abschaltschraubervorrichtung 10 weist einen Akku 40 auf. Die Abschaltschraubervorrichtung 10 weist eine Mehrzahl von Bedienelementen 46 auf. Beispielsweise weist die Abschaltschraubervorrichtung 10 ein Bedienelement 46 auf, welches als ein Rechts-/Links-Schalter 42 ausgebildet ist. Des Weiteren weist die Abschaltschraubervorrichtung 10 ein Bedienelement 46 auf, welches als ein Ein-/Aus-Schalter 44 ausgebildet ist.

Die Schnittstelle 28 weist eine Bedienerkennungseinheit 36 auf. Die Bedienerkennungseinheit 36 kann beispielsweise in die Steuer- und/oder Regeleinheit 14 integriert sein. Die Bedienerkennungseinheit 36 ist dazu vorgesehen, eine Bedienhandlung eines Bedieners zu erkennen, und zwar insbesondere eine Bedienhandlung an den Bedienelementen 46 und/oder an dem Akku 40. Mittels der Bedienerkennungseinheit 36 ist basierend auf der Bedienhandlung der Prüfbetriebszustand 24 aktivierbar. Im gezeigten Beispiel führt eine Bedienhandlung, welche als eine Kombination von Betätigungen der Bedienelemente 46 ausgebildet sein kann, zu einer automatischen Aktivierung des Prüfbetriebszustands 24.

Der Schraubprogrammschritt 20 ist mit einem Betriebsparameter betreibbar, welcher höher ist als ein Nennbetriebsparameter. Wobei in dem Schraubbetriebszustand 16 ein Drehmoment deterministisch kontrollierbar ist, wenn der als Drehzahl ausgebildete Betriebsparameter in dem Schraubprogrammschritt 20 höchstens dem als eine Nenndrehzahl ausgebildeten Nennbetriebsparameter entspricht. Die Steuer- und/oder Regeleinheit 14 ist dazu vorgesehen, nach dem Schraubprogrammschritt 20 einen weiteren Schraubprogrammschritt 54 durchzuführen, bei welchem der Betriebsparameter höchstens dem Nennbetriebsparameter entspricht.

In Figur 3 sind der Schraubbetriebszustand 16 mit einem beispielhaften Schraubprogramm 18 und der Prüfbetriebszustand 24 mit einem beispielhaften Prüfablaufprogramm 26 anhand eines Flussdiagramms dargestellt.

Der Schraubbetriebszustand 16 umfasst eine Mehrzahl von Schraubprogrammschritten 20. Beispielhaft ist einer der Schraubprogrammschritte 20 als ein Einfädelprogrammschritt 56 ausgebildet. In dem Einfädelprogrammschritt 56 wird das Werkzeug 22 insbesondere im Linkslauf mit einer Drehzahl, welche vorteilhaft geringer ist als die Nenndrehzahl, angesteuert, und zwar insbesondere eine bestimmte, d.h. konfigurierbare, Anzahl von Umdrehungen und/oder Winkelgraden. Ein darauffolgender Schraubprogrammschritt 20 ist als ein Schnelleindrehprogrammschritt 58 ausgebildet. In dem Schnelleindrehprogrammschritt 58 ist eine Drehzahl höher als eine Nenndrehzahl. Das Werkzeug 22 dreht sich in dem Schnelleindrehprogrammschritt 58 eine bestimmte, d.h. konfigurierbare, Anzahl von Umdrehungen und/oder Winkelgraden. Ein darauffolgender Schraubprogrammschritt 20 ist als ein Abschaltprogrammschritt 60 ausgebildet. In dem Abschaltprogrammschritt 60 entspricht eine Drehzahl höchstens der Nenndrehzahl. In dem Abschaltprogrammschritt 60 dreht sich das Werkzeug 22, bis das zu erreichende, ein insbesondere konfigurierbares, Drehmoment erreicht ist. Ein darauffolgender Schraubprogrammschritt 20 ist als ein Löseprogrammschritt 62 ausgebildet. In dem Löseprogrammschritt 62 dreht sich das Werkzeug 22 eine bestimmte, d.h. konfigurierbare, Anzahl von Umdrehungen und/oder Winkelgraden.

Mittels einer Aktion 64, welche beispielsweise die Benutzerhandlung und/oder das Herstellen der Kommunikationsverbindung 32 sein kann, ist der Prüfbetriebszustand 24 aktivierbar. Das Prüfablaufprogramm 26 enthält lediglich den Abschaltprogrammschritt 60. Nach Beendigung des Abschaltprogrammschritts 60 ist automatisch der Schraubbetriebszustand 16 aktiviert.

## Patentansprüche

1. Abschaltschraubervorrichtung (10) mit zumindest einer Steuer- und/oder Regeleinheit (14), welche dazu vorgesehen ist, in zumindest einem Schraubbetriebszustand (16) zumindest ein Schraubprogramm (18) mit wenigstens einem Schraubprogrammschritt (20) zur Ansteuerung eines Werkzeugs (22) durchzuführen, **dadurch gekennzeichnet, dass** die Steuer- und/oder Regeleinheit (14) dazu vorgesehen ist, in zumindest einem Prüfbetriebszustand (24) zumindest ein Prüfablaufprogramm (26) durchzuführen, wobei mittels des Prüfablaufprogramms (26) zumindest ein Parameter, vorzugsweise zumindest ein Schraubprogrammschritt (20), prüfbar ist.

2. Abschaltschraubervorrichtung (10) nach Anspruch 1, **dadurch gekennzeichnet, dass** die Steuer- und/oder Regeleinheit (14) in dem Prüfbetriebszustand (24) das Werkzeug (22) bezüglich zu prüfender Parameter des Schraubbetriebszustands (16) ansteuert.

3. Abschaltschraubervorrichtung (10) nach Anspruch 1 oder 2, **dadurch gekennzeichnet, dass** das Prüfablaufprogramm (26) den wenigstens einen Schraubprogrammschritt (20) enthält.

4. Abschaltschraubervorrichtung (10) nach einem der vorhergehenden Ansprüche, **gekennzeichnet durch** eine Schnittstelle (28) zum Einstellen des Prüfbetriebszustands (24).

5. Abschaltschraubervorrichtung (10) nach Anspruch 4, **dadurch gekennzeichnet, dass** der Prüfbetriebszustand (24) über die Schnittstelle (28) programmierbar ist.

6. Abschaltschraubervorrichtung (10) nach Anspruch 4 oder 5, **dadurch gekennzeichnet, dass** der Prüfbetriebszustand (24) durch einen Benutzer mittels der Schnittstelle (28) aktivierbar ist.

7. Abschaltschraubervorrichtung (10) nach einem der Ansprüche 4 bis 6, **dadurch gekennzeichnet, dass** die Schnittstelle (28) eine Kommunikationseinheit (30) umfasst, wobei der Prüfbetriebszustand (24) bei einer Herstellung einer Kommunikationsverbindung (32) mit einer externen Einheit (34) aktivierbar ist.

8. Abschaltschraubervorrichtung (10) nach Anspruch 7, **dadurch gekennzeichnet, dass** eine Übertragung des Prüfablaufprogramms (26) von der externen Einheit (34) an die Steuer- und/oder Regeleinheit (14) bei hergestellter Kommunikationsverbindung (32) automatisch startet.

9. Abschaltschraubervorrichtung (10) nach einem der Ansprüche 4 bis 8, **dadurch gekennzeichnet, dass** die Schnittstelle (28) eine Bedienerkennungseinheit (36) aufweist, welche zumindest eine Bedienhandlung eines Bedieners erkennt, wobei basierend auf der zumindest einen Bedienhandlung der Prüfbetriebszustand (24) aktivierbar ist.

10. Abschaltschraubervorrichtung (10) nach einem der vorhergehenden Ansprüche, **dadurch gekennzeichnet, dass** der Schraubprogrammschritt (20) mit zumindest einem Betriebsparameter betreibbar ist, welcher höher ist als ein Nennbetriebsparameter, bei welchem zumindest ein weiterer Betriebsparameter deterministisch kontrollierbar ist.

11. Abschaltschraubervorrichtung (10) nach Anspruch 10, **dadurch gekennzeichnet, dass** der Betriebsparameter als eine Drehzahl ausgebildet ist.

12. Abschaltschraubervorrichtung (10) nach Anspruch 10 oder 11, **dadurch gekennzeichnet, dass** die Steuer- und/oder Regeleinheit (14) nach dem Schraubprogrammschritt (20) einen weiteren Schraubprogrammschritt durchführt, bei welchem der Betriebsparameter höchstens dem Nennbetriebsparameter entspricht.

13. Abschaltschraubersystem (12) mit zumindest einer Abschaltschraubervorrichtung (10) zumindest nach Anspruch 8 und mit der externen Einheit (34).

14. Verfahren zur Steuerung einer Abschaltschraubervorrichtung (10) nach einem der Ansprüche 1 bis 12.

## Claims

1. Shut-off screwdriver device (10) having at least one open-loop control and/or closed-loop control unit (14) which, in at least one screwing operating state (16), is intended to carry out at least one screwing programme (18) comprising at least one screwing programme step (20) for actuating a tool (22), **characterized in that** the open-loop control and/or closed-loop control unit (14) is intended to carry out at least one test sequence programme (26) in at least one testing operating state (24), wherein at least one parameter, preferably at least one screwing programme step (20), can be tested by means of the test sequence programme (26).

2. Shut-off screwdriver device (10) according to Claim 1, **characterized in that**, in the testing operating state (24), the open-loop control and/or closed-loop control unit (14) actuates the tool (22) with respect to parameters of the screwing operating state (16) to be tested.

3. Shut-off screwdriver device (10) according to Claim 1 or 2, **characterized in that** the test sequence programme (26) includes the at least one screwing programme step (20) .

4. Shut-off screwdriver device (10) according to any of the preceding claims, **characterized by** an interface (28) for setting the testing operating state (24).

5. Shut-off screwdriver device (10) according to Claim 4, **characterized in that** the testing operating state (24) can be programmed via the interface (28).

6. Shut-off screwdriver device (10) according to Claim 4 or 5, **characterized in that** the testing operating state (24) can be activated by a user by means of the interface (28) .

7. Shut-off screwdriver device (10) according to any of Claims 4 to 6, **characterized in that** the interface (28) comprises a communications unit (30), wherein the testing operating state (24) can be activated when a communications link (32) with an external unit (34) is established.

8. Shut-off screwdriver device (10) according to Claim 7, **characterized in that** a transfer of the test sequence programme (26) from the external unit (34) to the open-loop control and/or closed-loop control unit (14) starts automatically when a communications link (32) is established.

9. Shut-off screwdriver device (10) according to any of Claims 4 to 8, **characterized in that** the interface (28) has an operator control identification unit (36) which identifies at least one operator control action by an operator, wherein the testing operating state (24) can be activated based on the at least one operator control action.

10. Shut-off screwdriver device (10) according to any of the preceding claims, **characterized in that** the screwing programme step (20) can be operated with at least one operating parameter which is higher than a rated operating parameter at which at least one further operating parameter can be deterministically controlled.

11. Switch-off screwdriver device (10) according to Claim 10, **characterized in that** the operating parameter is in the form of a rotation speed.

12. Shut-off screwdriver device (10) according to Claim 10 or 11, **characterized in that**, following the screwing programme step (20), the open-loop control and/or closed-loop control unit (14) carries out a further screwing programme step in which the operating parameter corresponds at most to the rated operating parameter.

13. Shut-off screwdriver system (12) having at least one shut-off screwdriver device (10) at least according to Claim 8 and having the external unit (34).

14. Method for controlling a shut-off screwdriver device (10) according to any of Claims 1 to 12.

## Revendications

1. Dispositif (10) de visseuse à déclenchement comprenant au moins une unité (14) de commande et/ou de régulation, qui est prévue pour exécuter, dans au moins un état de fonctionnement de visseuse (16), au moins un programme de visseuse (18) avec au moins une étape de programme de visseuse (20) pour la commande d'un outil (22), **caractérisé en ce que** l'unité (14) de commande et/ou de régulation est prévue pour exécuter, dans au moins un état de fonctionnement de test (24), au moins un programme de déroulement de test (26), au moins un paramètre, de préférence au moins une étape de programme de visseuse (20), étant apte à être testée au moyen du programme de déroulement de test (26).

2. Dispositif (10) de visseuse à déclenchement selon la revendication 1, **caractérisé en ce que** l'unité (14) de commande et/ou de régulation commande l'outil (22) dans l'état de fonctionnement de test (24) en ce qui concerne des paramètres à tester de l'état de fonctionnement de visseuse (16).

3. Dispositif (10) de visseuse à déclenchement selon la revendication 1 ou 2, **caractérisé en ce que** le programme de déroulement du test (26) contient ladite au moins une étape de programme de visseuse (20).

4. Dispositif (10) de visseuse à déclenchement selon l'une quelconque des revendications précédentes, **caractérisé par** une interface (28) de réglage de l'état de fonctionnement de test (24).

5. Dispositif (10) de visseuse à déclenchement selon la revendication 4, **caractérisé en ce que** l'état de fonctionnement de test (24) est programmable via l'interface (28).

6. Dispositif (10) de visseuse à déclenchement selon la revendication 4 ou 5, **caractérisé en ce que** l'état de fonctionnement de test (24) est apte à être activé par un utilisateur au moyen de l'interface (28).

7. Dispositif (10) de visseuse à déclenchement selon l'une des revendications 4 à 6, **caractérisé en ce que** l'interface (28) comprend une unité de communication (30), l'état de fonctionnement de test (24) étant apte à être activé lors de l'établissement d'une connexion de communication (32) avec une unité externe (34).

8. Dispositif (10) de visseuse à déclenchement selon la revendication 7, **caractérisé en ce qu'**une transmission du programme de déroulement du test (26) de l'unité externe (34) à l'unité (14) de commande et/ou de régulation démarre automatiquement lorsque la connexion de communication (32) est établie.

9. Dispositif (10) de visseuse à déclenchement selon l'une des revendications 4 à 8, **caractérisé en ce que** l'interface (28) comporte une unité de reconnaissance de l'opérateur (36) qui reconnaît au moins une action de manipulation d'un opérateur, l'état de fonctionnement de test (24) étant apte à être activé sur la base de ladite au moins une action de manipulation.

10. Dispositif (10) de visseuse à déclenchement selon l'une des revendications précédentes, **caractérisé en ce que** l'étape de programme de visseuse (20) est apte à être exécutée avec au moins un paramètre de fonctionnement qui est supérieur à un paramètre de fonctionnement nominal, au moins un autre paramètre de fonctionnement étant apte à être testé de manière déterministe.

11. Dispositif (10) de visseuse à déclenchement selon la revendication 10, **caractérisé en ce que** le paramètre de fonctionnement est conçu comme une vitesse de rotation.

12. Dispositif (10) de visseuse à déclenchement selon la revendication 10 ou 11, **caractérisé en ce que** l'unité (14) de commande et/ou de régulation exécute, après l'étape de programme de visseuse (20), une autre étape de programme de visseuse dans laquelle le paramètre de fonctionnement correspond au plus au paramètre de fonctionnement nominal.

13. Système de visseuse à déclenchement (12) comprenant au moins un dispositif (10) de visseuse à déclenchement au moins selon la revendication 8 et comprenant l'unité externe (34).

14. Procédé de commande d'un dispositif (10) de visseuse à déclenchement selon l'une quelconque des revendications 1 à 12.
